# EUROPÄISCHE PATENTSCHRIFT

(11) **EP 3 192 395 B1**
(45) Veröffentlichungstag und Bekanntmachung des Hinweises auf die Patenterteilung: **29.08.2018**
(21) Anmeldenummer: 17151134.8
(22) Anmeldetag: 12.01.2017
(51) Int. Cl.: A47B 1/03

(54) **AUSZIEHBARER TISCH**
PULL-OUT TABLE
TABLE À RALLONGES

(30) Priorität: 18.01.2016 DE 102016100756
(43) Veröffentlichungstag der Anmeldung: 19.07.2017
(73) Patentinhaber: Rodam GmbH, 48624 Schöppingen (DE)
(72) Erfinder: Kipp, Jürgen, 45768 Marl (DE)
(74) Vertreter: Schober, Mirko

(56) Entgegenhaltungen:
- AT-U1- 11 455
- DE-U1-202010 002 055
- FR-A1- 2 447 695

## Beschreibung

Die Erfindung betrifft einen ausziehbaren Tisch mit zumindest zwei ausziehbaren Tischplatten, vorzugsweise mit zwei ausziehbaren Tischplatten und mit zumindest einer Mittelplatte, bevorzugt mit einer Mittelplatte, wobei die Mittelplatte im ausgezogenen Zustand der Tischplatten zwischen den Tischplatten einbringbar ist und wobei die Mittelplatte im nicht ausgezogenen Zustand der Tischplatten unterhalb zumindest einer Tischplatte, vorzugsweise unterhalb der aneinander grenzenden beiden Tischplatten angeordnet ist. Im nicht ausgezogenen Zustand grenzen die zumindest zwei Tischplatten zweckmäßigerweise unmittelbar aneinander an und bilden eine ebene bzw. im Wesentlichen ebene Tischoberfläche. Im ausgezogenen Zustand des Tisches kann diese Tischoberfläche durch die Oberfläche der eingebrachten Mittelplatte entsprechend vergrößert werden. Gattungsgemäße Tische nach dem Oberbegriff des Anspruchs 1 sind z. B. aus FR 2 447 695 und DE 2010 002 055 U1 bekannt.

Ausziehbare Tische der vorstehend genannten Art sind aus der Praxis bzw. aus dem Stand der Technik in unterschiedlichen Ausführungsformen bekannt. Die beiden Tischplatten des ausziehbaren Tisches bilden dabei im nicht ausgezogenen Zustand z.B. einen runden Tisch. Nach Auseinanderziehen der beiden Tischplatten kann eine Zusatzplatteneinheit manuell aufgeklappt werden, so dass zwischen den beiden Tischplatten eine Mittelplatte resultiert. Die Zusatzplatteneinheit besteht dabei aus zwei Mittelplattenteilen, die über ein Scharnier miteinander verbunden sind und manuell auseinandergeklappt werden können, so dass die Mittelplatte die Oberfläche der beiden Tischplatten entsprechend vergrößert. Die manuelle Vergrößerung dieses bekannten Tisches ist relativ aufwendig und verhältnismäßig kompliziert. Außerdem können sich bei der manuellen Handhabung der Zusatzplatteneinheit Zwänge und Störungen in Form von Verkantungen, Verklemmungen und dergl. ergeben, die ein funktionssicheres Aufklappen erschweren oder sogar verhindern. Es ist bekannt, den Ausklappprozess mit Federn zu unterstützen, damit das Ausklappen leichter geht. Auch ist bekannt, Federn als Dämpfer einzusetzen, damit die Zusatzplatteneinheit nicht auf das Tischgestell schlägt. Die Klapp- bzw. Schwenkmechanik dieser bekannten Tische ist insgesamt komplex und störungsanfällig ausgebildet. Insoweit besteht Verbesserungsbedarf.

Demgegenüber liegt der Erfindung das technische Problem zugrunde, einen ausziehbaren Tisch der eingangs genannten Art anzugeben, bei dem die vorstehend beschriebenen Nachteile effektiv und funktionssicher vermieden werden können.

Zur Lösung dieses technischen Problems lehrt die Erfindung einen ausziehbaren Tisch mit zumindest zwei ausziehbaren Tischplatten, vorzugsweise mit zwei ausziehbaren Tischplatten und mit zumindest einer Mittelplatte, bevorzugt mit einer Mittelplatte, wobei die Mittelplatte im ausgezogenen Zustand der Tischplatten zwischen den Tischplatten einbringbar ist, wobei die Mittelplatte im nicht ausgezogenen Zustand der Tischplatten unterhalb zumindest einer Tischplatte, vorzugsweise unterhalb der aneinander grenzenden Tischplatten angeordnet ist und wobei beim Ausziehen der Tischplatten bzw. nach dem Ausziehen der Tischplatten die Mittelplatte selbsttätig bzw. automatisch unter Einwirkung von Federkraft bzw. von Federkräften in den Zwischenraum zwischen den Tischplatten einbringbar, insbesondere ausschwenkbar ist. Der Erfindung liegt insoweit die Erkenntnis zugrunde, dass auf ein manuelles Einbringen der Mittelplatte verzichtet werden kann und dass ein unter Federkraft stattfindendes selbsttätiges bzw. automatisches Ausklappen der Mittelplatte problemlos und einfach möglich ist.
Dabei ist vorgesehen, dass der erfindungsgemäße Tisch zumindest ein Federelement, vorzugsweise zumindest zwei Federelemente, insbesondere zwei Federelemente aufweist. Empfohlenermaßen ist ein Federelement bzw. ist jedes Federelement mit einem Ende an dem Basisrahmen des Tisches und bevorzugt mit dem anderen Ende an der Mittelplatte, insbesondere an einem Mittelplattenteil angeschlossen. Dabei sind zweckmäßigerweise zwei bzw. sind zweckmäßigerweise beide Federelemente an dem gleichen Mittelplattenteil der Mittelplatte angeschlossen. Es empfiehlt sich, dass das zumindest eine Federelement bzw. dass die Federelemente quer, insbesondere senkrecht bzw. im Wesentlichen senkrecht zur Längsachse des Tisches angeordnet ist/sind.
Erfindungsgemäß ist vorgesehen, dass ein bzw. dass jedes am Basisrahmen angeschlossene Federelement mit seinem am Basisrahmen angeschlossenen Ende in bzw. an einem ersten Führungselement des Basisrahmens geführt wird, und dass dieses Ende des Federelementes beim Ausklappen bzw. Ausschwenken und/oder beim Einklappen bzw. Einschwenken der Mittelplatte in bzw. an dem Führungselement verschiebbar ist. Gemäß besonders bevorzugter Ausführungsform müssen lediglich die Tischplatten manuell ausgezogen werden bzw. muss bevorzugt lediglich eine Tischplatte manuell ausgezogen werden - wobei die zweite Tischplatte automatisch mit bewegt bzw. in entgegengesetzter Richtung ausgezogen wird - und es kann dann ein automatisches Ausklappen/Ausschwenken der Mittelplatte stattfinden, ohne dass weitere manuelle Schritte dazu erforderlich sind.

Es liegt im Rahmen der Erfindung, dass der erfindungsgemäße Tisch einen Basisrahmen aufweist, auf dem die beiden Tischplatten und - insbesondere im ausgezogenen Zustand des Tisches - auch die Mittelplatte aufliegt. An den Basisrahmen ist zumindest ein Tischbein, vorzugsweise eine Mehrzahl von Tischbeinen - beispielsweise drei oder vier Tischbeine, angeschlossen. Es liegt weiterhin im Rahmen der Erfindung, dass Führungselemente und Federelemente für die erfindungsgemäße Ausschwenk- bzw. Ausklappmechanik vorgesehen sind. Zweckmäßigerweise sind Dämpfungselemente vorhanden, die insbesondere eine materialschonende Funktionsweise des erfindungsgemäßen Tisches ermöglichen.

Im nicht ausgezogenen Zustand kann der Tisch in der Draufsicht verschiedene Formen aufweisen und insbesondere kreisförmig, oval oder rechteckförmig ausgebildet sein. Zweckmäßigerweise ist die Mittelplatte im ausgeklappten Zustand rechteckförmig ausgestaltet. Im ausgezogenen Zustand hat der erfindungsgemäße Tisch insgesamt vorzugsweise eine rechteckförmige oder ovale Form. Andere Formen sind grundsätzlich denkbar. Für die Herstellung des erfindungsgemäßen Tisches können unterschiedliche Materialien eingesetzt werden. Bevorzugt sind hierbei Holz und/ oder Kunststoff und/oder Metall.

Gemäß bevorzugter Ausführungsform werden die Tischplatten mittels eines Synchronauszuges auseinanderbewegt. Es liegt im Rahmen der Erfindung, dass beim Ausziehen bzw. beim manuellen Ausziehen einer Tischplatte ein automatisches Ausziehen der zweiten gegenüberliegenden Tischplatte erfolgt. Dazu sind zweckmäßigerweise geeignete Seil- und Rollenführungen oder dergl. vorgesehen. Es liegt fernerhin im Rahmen der Erfindung, dass im ausgezogenen Zustand des Tisches bzw. nach dem Einbringen der Mittelplatte zwischen den beiden Tischplatten die beiden Tischplatten und die Mittelplatte eine Ebene bzw. Tischebene bilden. Zweckmäßigerweise fluchten die Ränder bzw. Kanten der beiden Tischplatten mit den Rändern bzw. Kanten der Mittelplatte. Um den Tisch aus der ausgezogenen Position in die nicht ausgezogene Position zurückzuführen, kann die Mittelplatte wiederum in ihren Ausgangszustand eingeschwenkt bzw. eingeklappt werden. Dieses Einschwenken bzw. Einklappen der Mittelplatte wird zweckmäßigerweise manuell durchgeführt. Grundsätzlich liegt es aber auch im Rahmen der Erfindung, dass das Einschwenken bzw. Einklappen der Mittelplatte ebenfalls automatisch erfolgt.

Gemäß besonders bevorzugter Ausführungsform der Erfindung weist die Mittelplatte zumindest zwei, vorzugsweise zwei ausklappbare bzw. ausschwenkbare und sich im ausgezogenen Zustand des Tisches zur - insbesondere ebenen - Mittelplatte ergänzende Mittelplattenteile auf. Zweckmäßigerweise handelt es sich dabei um zwei gleich große bzw. im Wesentlichen gleich große Mittelplattenteile. Vorzugsweise sind die Mittelplattenteile rechteckförmig ausgebildet. Eine besonders empfohlene Ausführungsform der Erfindung ist dadurch gekennzeichnet, dass die Mittelplattenteile im nicht ausgezogenen Zustand des Tisches übereinanderliegend bzw. aufeinanderliegend - insbesondere Mittelplattenteiloberfläche auf Mittelplattenteiloberfläche aufeinanderliegend - unterhalb zumindest einer Tischplatte, vorzugsweise unterhalb der beiden aneinander grenzenden Tischplatten angeordnet sind. In diesem nicht ausgezogenen Zustand des Tisches sind die Mittelplattenteile bzw. deren Mittelplattenteiloberflächen parallel bzw. im Wesentlichen parallel zu den Tischplatten angeordnet. Mittelplattenteiloberfläche meint im Rahmen der Erfindung insbesondere die im ausgezogenen Zustand des Tisches nach oben hin orientierte Oberfläche der Mittelplattenteile bzw. der Mittelplatte.

Es liegt bevorzugt im Rahmen der Erfindung, dass die Mittelplattenteile über zumindest ein Scharnier miteinander verbunden sind, wobei die beiden Mittelplattenteile beim Ausziehen bzw. während des Ausziehens des Tisches unter der Einwirkung von Federkraft um die Scharnierachse bzw. um die Scharnierachsen in die ausgeklappte bzw. aus-geschwenkte Position der Mittelplatte überführbar sind. Zweckmäßigerweise sind die Mittelplattenteile über zumindest zwei Scharniere miteinander verbunden. Es empfiehlt sich, dass das zumindest eine Scharnier bzw. dass die Scharniere in der ausgeklappten Position der Mittelteile an der Oberseite bzw. an der Oberfläche des Tisches nicht sichtbar sind. Hierzu ist das zumindest eine Scharnier bzw. hierzu sind die Scharniere an der Unterseite der ausgeklappten Mittelplatte angeordnet.

Es liegt bevorzugt im Rahmen der Erfindung, dass die Federkraft bzw. die Federkräfte zum selbsttätigen bzw. automatischen Ausklappen der Mittelplatte quer, insbesondere senkrecht bzw. im Wesentlichen senkrecht zur Längsrichtung bzw. zur Längsachse L des Tisches wirken. Das bedeutet, dass der entsprechende Kraftvektor quer bzw. senkrecht zur Längsachse L des Tisches ausgerichtet ist. Längsachse L des Tisches meint insbesondere die Mittelachse, die sich von einem Ende des Tisches bzw. von dem Ende der einen Tischplatte - über die Mittelplatte - zum anderen Ende des Tisches bzw. zum Ende der zweiten Tischplatte erstreckt.

Vorzugsweise handelt es sich bei dem ersten Führungselement des Basisrahmens um eine erste Führungsnut des Basisrahmens. Zweckmäßigerweise wird das am Basisrahmen angeschlossene Ende des Federelementes beim Ausklappen bzw. Ausschwenken und beim Einklappen bzw. Einschwenken der Mittelplatte in bzw. an dem ersten Führungselement, vorzugsweise in der ersten Führungsnut verschoben. Dabei handelt es sich vorzugsweise um ein lineares bzw. im Wesentlichen lineares erstes Führungselement und insbesondere um eine lineare bzw. im Wesentlichen lineare erste Führungsnut. Zweckmäßigerweise wird das an dem Basisrahmen angeschlossene Ende des Federelementes bei der beschriebenen Verschiebung von einem Ende zum anderen Ende des ersten Führungselementes, insbesondere der ersten Führungsnut verschoben. Bei der ersten Führungsnut handelt es sich empfohlenermaßen um ein lineares Langloch für einen an dem Ende des Federelementes angeschlossenen Stift bzw. Bolzen. Es liegt im Rahmen der Erfindung, dass bei dem bevorzugten Einsatz von zwei jeweils mit ihrem Ende an dem Basisrahmen angeschlossenen Federelementen zwei zugeordnete erste Führungselemente bzw. erste Führungsnuten vorhanden sind, die bevorzugt parallel bzw. im Wesentlichen parallel zueinander angeordnet sind. Vorzugsweise sind die ersten Führungselemente, insbesondere die ersten Führungsnuten, an gegenüberliegenden Seiten bzw. Enden der Mittelplatte am Basisrahmen angeordnet. Es liegt weiterhin im Rahmen der Erfindung, dass der Basisrahmen zumindest zwei, insbesondere zwei Querstreben aufweist, an denen jeweils eines der ersten Führungselemente bzw. eine der ersten Führungsnuten angeordnet ist. Die Querstreben und vorzugsweise auch die ersten Führungselemente, insbesondere ersten Führungsnuten, sind bevorzugt quer bzw. senkrecht zur Längsachse L des Tisches orientiert.

Eine sehr bevorzugte Ausführungsform der Erfindung ist dadurch gekennzeichnet, dass ein bzw. jedes an der Mittelplatte bzw. an einem Mittelplattenteil angeschlossenes Federelement mit seinem an der Mittelplatte bzw. an dem Mittelplattenteil angeschlossenen Ende in bzw. an einem zweiten Führungselement des Basisrahmens geführt wird. Vorzugsweise handelt es sich bei dem zweiten Führungselement um eine zweite Führungsnut des Basisrahmens. Das an dem Mittelplattenteil angeschlossene Ende des Federelementes wird zweckmäßigerweise beim Ausklappen bzw. Ausschwenken und/oder beim Einklappen bzw. beim Einschwenken der Mittelplatte in bzw. an dem zweiten Führungselement, insbesondere in der zweiten Führungsnut verschoben. Vorzugsweise sind die zweiten Führungselemente bzw. die zweiten Führungsnuten jeweils an einer Querstrebe des Basisrahmens angeordnet.

Zweckmäßigerweise ist an jeder an zwei gegenüberliegenden Seiten der Mittelplatte angeordneten Querstreben des Basisrahmens ein erstes Führungselement, insbesondere eine erste Führungsnut für das an dem Basisrahmen angeschlossene Ende eines Federelementes vorgesehen sowie jeweils ein zweites Führungselement, insbesondere eine zweite Führungsnut, für das an der Mittelplatte bzw. an einem Mittelplattenteil angeschlossenen Ende des Federelementes vorhanden. Es empfiehlt sich, dass sowohl die ersten Führungselemente/Führungsnuten als auch die zweiten Führungselemente/Führungsnuten jeweils parallel bzw. im Wesentlichen parallel zueinander angeordnet sind. Ein mit seinem Ende an die Mittelplatte bzw. an ein Mittelplattenteil angeschlossenes Federelement durchgreift zweckmäßigerweise mit einem an seinem Ende angeschlossenen Führungsbolzen die jeweils zugeordnete zweite Führungsnut und ist mit diesem Führungsbolzen an der Mittelplatte bzw. an dem Mittelplattenteil 10 angeschlossen.

Die zweiten Führungselemente, insbesondere die zweiten Führungsnuten sind bevorzugt zumindest bereichsweise bogenförmig ausgebildet und zweckmäßigerweise jeweils gleichsam als Kulissenführung ausgestaltet. Es empfiehlt sich, dass die bogenförmige Führung bzw. die bogenförmige zweite Führungsnut mit vertikalem Abstand unterhalb der vertikalen Höhe der Tischplatten beginnt und sich dann bogenförmig nach oben in Richtung der vertikalen Höhe der Tischplattenunterseite erstreckt. Vorzugsweise ist zu Beginn der zweiten Führungsnut und vor dem bogenförmigen Abschnitt der zweiten Führungsnut ein linearer Führungsabschnitt bzw. ein linearer Abschnitt der zweiten Führungsnut angeordnet, der bevorzugt parallel zur vertikalen Höhe der Tischplatten orientiert ist. Dieser lineare Abschnitt ist zweckmäßigerweise kürzer bzw. deutlich kürzer als der bogenförmige Abschnitt ausgeführt. Es liegt im Rahmen der Erfindung, dass die an der Mittelplatte bzw. an einem Mittelplattenteil angeschlossenen Enden der Federelemente - vorzugsweise mit einem daran angeschlossenen Führungsbolzen - zunächst durch den kürzeren linearen Abschnitt und anschließend durch den bogenförmigen Abschnitt einer zweiten Führungsnut geführt werden. Im Zuge dieser Bewegung werden die Mittelplattenteile zu der den Tisch vergrößernden Mittelplatte ausgeklappt bzw. ausgeschwenkt.

Eine besonders empfohlene bevorzugte Ausführungsform der Erfindung ist dadurch gekennzeichnet, dass ein Federelement bzw. dass die Federelemente jeweils als Gasdruckfeder mit Zylinder und in dem Zylinder geführten Kolben ausgebildet ist/sind. Nach einer Ausführungsform ist das dem Zylinder gegenüberliegende Ende des Kolbens an dem Basisrahmen angeschlossen und ist das dem Kolben gegenüberliegende Ende des Zylinders an der Mittelplatte bzw. an einem Mittelplattenteil angeschlossen. Grundsätzlich ist auch ein umgekehrter Anschluss der beiden Enden möglich. Es liegt im Rahmen der Erfindung, dass beim Ausklappen bzw. Ausschwenken der Mittelplattenteile der Kolben jeweils aus dem Zylinder ausfährt und dass beim - insbesondere manuellen - Einklappen bzw. Einschwenken der Mittelplattenteile der Kolben einer Gasdruckfeder jeweils in den zugeordneten Zylinder wieder einfährt. Zweckmäßigerweise sind die Gasdruckfedern an der Mittelplatte gegenüberliegenden Querstreben des Basisrahmens angeschlossen bzw. mit einem Ende angeschlossen. Vorzugsweise sind die Gasdruckfedern parallel bzw. im Wesentlichen parallel zueinander angeordnet.
Eine besonders empfohlene Ausführungsform der Erfindung ist dadurch gekennzeichnet, dass zumindest ein Zusatzfederelement - bevorzugt ein Zusatzfederelement - zur Unterstützung der Federkraft zumindest einer Gasdruckfeder vorgesehen ist. Das Zusatzfederelement ist dabei empfohlenermaßen als Spiralfeder ausgebildet. Zweckmäßigerweise ist das Zusatzfederelement bzw. die Spiralfeder parallel bzw. im Wesentlichen parallel zu der zugeordneten Gasdruckfeder angeordnet. Empfohlenermaßen ist das Zusatzfederelement bzw. die Spiralfeder an den Enden der zugeordneten Gasdruckfeder angeschlossen. Es liegt bevorzugt im Rahmen der Erfindung, dass das Zusatzfederelement bzw. die Spiralfeder die zugeordnete Gasdruckfeder - vorzugsweise im fast vollständig ausgefahrenen Zustand der Gasdruckfeder - auseinanderzieht und somit das Ausfahren des Kolbens aus dem Zylinder der Gasdruckfeder bevorzugt am Ende des Ausklappvorgangs unterstützt. Nach einer bevorzugten Ausführungsform der Erfindung ist lediglich ein Zusatzfederelement bzw. eine Spiralfeder an einer Gasdruckfeder zur Unterstützung dieser Gasdruckfeder angeordnet. Fernerhin liegt es im Rahmen der Erfindung, dass das Zusatzfederelement mit der zugeordneten Gasdruckfeder an einer Querstrebe des Basisrahmens des Tisches angeordnet bzw. fixiert ist.

Eine sehr empfohlene bevorzugte Ausführungsform der Erfindung ist dadurch gekennzeichnet, dass im noch nicht ausgezogenen Zustand des Tisches zumindest ein Federelement - bevorzugt zumindest eine Gasdruckfeder - blockiert ist und dass beim Ausziehen einer Tischplatte bzw. der Tischplatten die Blockade des Federelementes über einen Auslösemechanismus gelöst wird, so dass die Mittelplatte dann unter Einwirkung von Federkraft bzw. von Federkräften selbsttätig/automatisch ausklappbar ist. Vorzugsweise betätigt eine Tischplatte im Zuge des Ausziehens einen Auslösehebel, mit dem die Blockade des Federelementes bzw. einer Gasdruckfeder gelöst wird. Nach einer Ausführungsvariante ist in einer Tischplatte eine Nut bzw. ein Langloch angeordnet und im Zuge des Ausziehens dieser Tischplatte wirkt ein Ende des Langloches auf einen an dem Auslösehebel angeschlossenen Auslösebolzen, so dass der Auslösehebel zwecks Lösung der Blockade des Federelementes verschwenkt wird. Zweckmäßigerweise erfolgt die Betätigung des Auslösehebels zum Ende des Ausziehvorganges der Tischplatte.

Eine ganz besonders bevorzugte empfohlene Ausführungsform der Erfindung ist dadurch gekennzeichnet, dass beim Ausklappvorgang bzw. beim Ausschwenkvorgang der Mittelplatte
- bevorzugt nach Lösen der Blockade zumindest eines Federelementes - in einem ersten Ausschwenkschritt ein Einwirken der Federelemente bzw. der Gasdruckfedern auf die Mittelplatte stattfindet und dass dann in einem zweiten Ausschwenkschritt zumindest ein Federelement bzw. zumindest eine Gasdruckfeder durch ein Zusatzfederelement
- insbesondere durch eine Spiralfeder - unterstützt bzw. ausgezogen wird. Vorzugsweise wird in einem dritten Ausschwenk- bzw. Ausklappschritt die bereits teilweise bzw. fast vollständig ausgeschwenkte Mittelplatte bzw. deren Mittelplattenteile unter Einwirkung der Schwerkraft in die den Tisch vergrößernde Endposition überführt. Nach besonders bevorzugter Ausführungsform umfasst das Ausschwenken bzw. Ausklappen der Mittelplatte also drei Ausschwenk- bzw. Ausklappschritte. Zweckmäßigerweise werden durch das Einwirken der Federelemente bzw. Gasdruckfedern zunächst die beiden übereinanderliegenden Mittelplattenteile auseinanderbewegt und anschließend unterstützt das Zusatzfederelement bzw. die Spiralfeder ein Federelement bzw. eine Gasdruckfeder bei dem weiteren Ausklappvorgang. Schließlich erfolgt nach empfohlener Ausführungsform ein vollständiges Ausklappen der Mittelplattenteile unter Einwirkung der Schwerkraft in die den Tisch vergrößernde Endposition.
Der Erfindung liegt die Erkenntnis zugrunde, dass mit der Erfindung auf ein manuelles Ausklappen der Mittelplatte verzichtet werden kann und somit ein einfaches und wenig aufwendiges Vergrößern eines Tisches möglich ist. Besonders hervorzuheben ist dabei, dass der selbsttätige bzw. automatische Ausschwenkvorgang der Mittelplatte ohne Störungen und Zwänge realisiert werden kann. Das Ausschwenken kann leichtgängig und ohne Verkantungen oder Verklemmungen erfolgen. Zudem kann die Erfindung mit verhältnismäßig einfachen und kostengünstigen Mitteln verwirklicht werden. Insgesamt kann der Aufwand bzw. Kraftaufwand beim Ausziehen und Vergrößern des Tisches gegenüber den aus dem Stand der Technik bekannten Maßnahmen erheblich vermindert werden.

Nachfolgend wird die Erfindung anhand einer lediglich ein Ausführungsbeispiel darstellenden Zeichnung näher erläutert. Es zeigen in schematischer Darstellung:
- Fig. 1: Eine perspektivische Ansicht eines erfindungsgemäßen ausziehbaren Tisches im bereits zum größten Teil ausgezogenen Zustand der beiden Tischplatten,
- Fig. 2: den Gegenstand nach Fig. 1 mit der Mittelplatte bzw. den Mitteilplattenteilen beim Ausschwenkbzw. Ausklappvorgang,
- Fig. 3: eine schematische Unteransicht des erfindungsgemäßen ausziehbaren Tisches,
- Fig. 4: eine perspektivische Teilansicht der Unterseite des Tisches mit Federelement und Zusatzfederelement,
- Fig. 5: den Gegenstand gemäß Fig. 4 in einer anderen Funktionsstellung,
- Fig. 6: den Gegenstand nach Fig. 4 in einer weiteren Funktionsstellung und
- Fig. 7: eine Seitenansicht einer Querstrebe des Basisrahmens des Tisches.

Die Figuren zeigen einen erfindungsgemäßen ausziehbaren Tisch mit zwei ausziehbaren Tischplatten 1, 2 und mit einer Mittelplatte 3, wobei diese Mittelplatte 3 im ausgezogenen Zustand der Tischplatten 1, 2 zwischen den Tischplatten 1, 2 einbringbar ist (siehe Fig. 2). Vorzugsweise und im Ausführungsbeispiel ist die Mittelplatte 3 im nicht ausgezogenen Zustand der Tischplatten 1, 2 - zweckmäßigerweise mittig - unterhalb der direkt aneinander grenzenden Tischplatten 1, 2 angeordnet. Empfohlenermaßen und im Ausführungsbeispiel weist der erfindungsgemäße Tisch neben den beiden Tischplatten 1, 2 und der Mittelplatte 3 einen Basisrahmen 4 auf, der bevorzugt und im Ausführungsbeispiel zwei sich in Längsrichtung des Tisches erstreckende Längsstreben 4.1 und 4.2 sowie zwei quer bzw. senkrecht zu diesen Längsstreben 4.1 und 4.2 angeordnete Querstreben 5, 6 umfasst. Die Querstreben 5, 6 sind zweckmäßigerweise und im Ausführungsbeispiel im ausgezogenen Zustand des Tisches an den mittelplattenseitigen Rändern der Tischplatten 1, 2 angeordnet. Fernerhin sind vier Tischbeine 7 an dem Basisrahmen angeschlossen.

Erfindungsgemäß ist beim Ausziehen der Tischplatten 1, 2 bzw. nach dem Ausziehen der Tischplatten 1, 2 die Mittelplatte 3 selbsttätig bzw. automatisch unter Einwirkung von Federkräften in den Zwischenraum zwischen den Tischplatten 1, 2 einbringbar, insbesondere ausschwenkbar. Es liegt im Rahmen der Erfindung, dass das Einbringen bzw. Ausschwenken der Mittelplatte 3 beim manuellen Ausziehen der Tischplatten 1, 2 erfolgt und ansonsten zum Einbringen der Mittelplatte 3 zwischen den Tischplatten 1, 2 keine weitere manuelle Handhabung erforderlich ist, sondern die Mittelplatte 3 vielmehr selbsttägig bzw. automatisch in den Zwischenraum zwischen den Tischplatten 1, 2 ausschwenkt. Gemäß bevorzugter Ausführungsform der Erfindung muss lediglich eine der beiden Tischplatten 1, 2 manuell gezogen werden und die zweite gegenüberliegende Tischplatte 1, 2 wird hierdurch automatisch in gegenläufiger Richtung bewegt bzw. ausgezogen. Dazu sind empfohlenermaßen in an sich bekannter Weise geeignete Seil- und Rollenführungen oder dergl. unterhalb der Tischplatten 1, 2 bzw. an dem Basisrahmen 4 vorhanden. Nach Einbringen der Mittelplatte 3 bilden zweckmäßigerweise im ausgezogenen Zustand des Tisches die Tischplatten 1, 2 und die Mittelplatte 3 eine Ebene bzw. Tischebene. Vorzugsweise fluchten auch die Längsränder bzw. Längskanten der Tischplatten 1, 2 und der Mittelplatte 3. Bevorzugt und im Ausführungsbeispiel ist die Mittelplatte 3 im eingebrachten bzw. ausgeschwenkten Zustand rechteckförmig ausgebildet. Es liegt im Übrigen im Rahmen der Erfindung, dass zur erneuten Verkleinerung des erfindungsgemäßen Tisches die Mittelplatte 3 manuell eingeklappt bzw. eingeschwenkt wird.

Nach bevorzugter Ausführungsform und im Ausführungsbeispiel weist die Mittelplatte 3 zwei ausklappbare bzw. ausschwenkbare und sich im ausgezogenen Zustand des Tisches zur ausgeklappten ebenen Mittelplatte 3 ergänzende Mittelplattenteile 8, 9 auf. Empfohlenermaßen und im Ausführungsbeispiel handelt es sich um zwei gleich große rechteckförmige Mittelplattenteile 8, 9. Zweckmäßigerweise und im Ausführungsbeispiel sind die beiden Mittelplattenteile 8, 9 im nicht ausgezogenen Zustand des Tisches übereinanderliegend bzw. aufeinanderliegend - insbesondere und im Ausführungsbeispiel Mittelplattenteiloberfläche 10 auf Mittelplattenteiloberfläche 11 aufeinanderliegend - unterhalb der beiden aneinander grenzenden Tischplatten 1, 2 angeordnet. Das ist in der Fig. 1 erkennbar, die den noch nicht vollständig ausgezogenen Zustand des erfindungsgemäßen Tisches zeigt. In diesem noch nicht ausgezogenen Zustand sind bevorzugt und im Ausführungsbeispiel die beiden Mittelplattenteile 8, 9 bzw. deren Mittelplattenteiloberflächen 10, 11 parallel bzw. im Wesentlichen parallel zu den Tischplatten 1, 2 angeordnet.

Empfohlenermaßen und im Ausführungsbeispiel sind die beiden Mittelplattenteile 8, 9 der Mittelplatte 3 über Scharniere 12 miteinander verbunden, wobei die beiden Mittelplattenteile 8, 9 beim Ausziehen bzw. während des Ausziehens des Tisches unter der Einwirkung der Federkräfte um die Scharnierachsen der Scharniere 12 in die ausgeklappte Position der Mittelplatte 3 schwenkbar sind.

Es liegt im Rahmen der Erfindung, dass die Federkräfte für das automatische Ausschwenken der Mittelplatte 3 quer bzw. senkrecht zur Längsachse L des Tisches wirken. Vorzugsweise und im Ausführungsbeispiel sind zwei in Form von Gasdruckfedern 17, 18 ausgebildete Federelemente vorgesehen. Empfohlenermaßen und im Ausführungsbeispiel ist jede dieser Gasdruckfedern 17, 18 mit einem ersten Ende 13 am Basisrahmen 4 bzw. an den Querstreben 5, 6 des Basisrahmens 4 befestigt. Zweckmäßigerweise und im Ausführungsbeispiel ist weiterhin jede dieser Gasdruckfedern 17, 18 mit einem zweiten Ende 14 an der Mittelplatte 3 bzw. an einem Mittelplattenteil 8 fixiert. Die Gasdruckfedern 17, 18 sind bevorzugt und im Ausführungsbeispiel quer bzw. senkrecht zur Längsachse L des Tisches angeordnet. Vorzugsweise und im Ausführungsbeispiel sind beide Gasdruckfedern 17, 18 mit ihrem zweiten Ende 14 an dem gleichen Mittelplattenteil 8 angeschlossen bzw. fixiert.

Gemäß bevorzugter Ausführungsform und im Ausführungsbeispiel ist jede am Basisrahmen 4 angeschlossene Gasdruckfeder 17, 18 mit ihrem am Basisrahmen 4 angeschlossenen ersten Ende 13 in einer ersten Führungsnut 15 des Basisrahmens 4 bzw. einer Querstrebe 5, 6 des Basisrahmens 4 geführt. Zweckmäßigerweise und im Ausführungsbeispiel handelt es sich dabei um eine lineare erste Führungsnut 15, und das erste Ende 13 der Gasdruckfedern 17, 18 ist beim Ausklappen bzw. Ausschwenken oder beim Einklappen bzw. Einschwenken der Mittelplatte 3 in dieser linearen ersten Führungsnut 15 verschiebbar und zwar bevorzugt von einem zum anderen Ende der ersten Führungsnut 15 verschiebbar. Empfohlenermaßen und im Ausführungsbeispiel sind die beiden ersten Führungsnuten 15 parallel zueinander angeordnet und an gegenüberliegenden Seiten der Mittelplatte 3 am Basisrahmen 4 vorgesehen. Die ersten Führungsnuten 15 sind dabei zweckmäßigerweise und im Ausführungsbeispiel senkrecht zur Längsachse L des Tisches orientiert.

Vorzugsweise und im Ausführungsbeispiel ist jede an der Mittelplatte 3 bzw. an einen Mittelplattenteil 8 angeschlossene Gasdruckfeder 17, 18 mit ihrem an der Mittelplatte 3 bzw. an dem Mittelplattenteil 8 angeschlossenen zweiten Ende 14 in einer zweiten Führungsnut 16 des Basisrahmens 4 geführt. Bevorzugt und im Ausführungsbeispiel sind die zweiten Führungsnuten 16 in den Querstreben 5, 6 des Basisrahmens 4 vorgesehen und empfohlenermaßen parallel zueinander angeordnet. Zweckmäßigerweise und im Ausführungsbeispiel sind die zweiten Enden 14 der Gasdruckfedern 17, 18 beim Ausklappen bzw. Ausschwenken und beim Einklappen bzw. Einschwenken der Mittelplatte 3 in der zweiten Führungsnut 16 des Basisrahmens 4 verschiebbar. Auch die zweiten Führungsnuten 16 sind bevorzugt und im Ausführungsbeispiel an gegenüberliegenden Seiten der Mittelplatte 3 am Basisrahmen 4 angeordnet und bevorzugt senkrecht zur Längsachse L des Tisches orientiert. Es liegt bevorzugt im Rahmen der Erfindung, dass an den zweiten Enden 14 der Gasdruckfedern 17, 18 jeweils ein Führungsbolzen 23 fixiert ist, der jeweils die zweite Führungsnut 16 durchgreift und mit seinem Ende an der Mittelplatte 3 bzw. an einen Mittelplattenteil 8 angeschlossen ist.
Nach besonders bevorzugter Ausführungsform und im Ausführungsbeispiel ist die zweite Führungsnut 16 für die zweiten Enden 14 der Gasdruckfedern 17, 18 bereichsweise bogenförmig und somit gleichsam in Form einer Kulissenführung ausgebildet. Zweckmäßigerweise und im Ausführungsbeispiel befinden sich die zweiten Enden 14 der Gasdruckfedern 17, 18 im eingeklappten bzw. eingeschwenkten Zustand der Mittelplatte 3 jeweils an einem unteren Ende 24 der zweiten - bereichsweise bogenförmigen - Führungsnut 16 (Fig. 4). Dieses untere Ende 24 der zweiten Führungsnuten 16 ist bevorzugt und im Ausführungsbeispiel mit Abstand bzw. mit größerem Abstand von der vertikalen Höhe der Tischplatte 1, 2 angeordnet. Beim Einleiten des Ausklapp- bzw. Ausschwenkvorgangs werden dann die zweiten Enden 14 der Gasdruckfedern 17, 18 zunächst über einen - bevorzugt kürzeren - linearen Abschnitt 25 der zweiten Führungsnuten 16 geführt und werden im Anschluss daran jeweils über einen - bevorzugt längeren - bogenförmigen Abschnitt 26 nach oben in Richtung Tischplatten verschoben (Fig. 4), bis sie das obere Ende 27 der zweiten Führungsnuten 16 erreichen. Dann befindet sich die Mittelplatte 3 bzw. befinden sich die Mittelplattenteile 8, 9 im vollständig ausgeklappten/ausgeschwenkten Zustand (Fig. 6).

Die Gasdruckfedern 17, 18 weisen in üblicher Weise jeweils einen Zylinder 19 und einen darin geführten Kolben 20 auf. Zweckmäßigerweise und im Ausführungsbeispiel ist jeweils das dem Zylinder 19 der Gasdruckfedern 17, 18 gegenüberliegende Ende 13 des Kolbens 20 an dem Basisrahmen 4 bzw. an einer Querstrebe 5, 6 des Basisrahmens 4 angeschlossen. Bevorzugt und im Ausführungsbeispiel ist dann das dem Kolben 20 gegenüberliegende Ende 14 des Zylinders 19 an der Mittelplatte 3 bzw. an einem Mittelplattenteil 8 fixiert. Beim Ausklappen/Ausschwenken der Mittelplatte 3 fährt der Kolben 20 der Gasdruckfedern 17, 18 jeweils aus dem Zylinder 19 aus und beim Einklappen/ Einschwenken der Mittelplatte 3 in umgekehrter Richtung wieder in den Zylinder 19 ein.

Nach besonders bevorzugter Ausführungsform und im Ausführungsbeispiel ist ein Zusatzfederelement in Form einer Spiralfeder 21 zur Unterstützung der Federkraft einer Gasdruckfeder 17 vorgesehen. Dabei ist die Spiralfeder 21 etwa parallel zu der zugeordneten Gasdruckfeder 17 angeordnet und an den Enden 13, 14 dieser Gasdruckfeder 17 angeschlossen. Beim Ausklappen bzw. Ausschwenken der Mittelplatte 3 wird bevorzugt und im Ausführungsbeispiel die Bewegung zunächst von den Gasdruckfedern 17, 18 bewirkt. Zum Ende des Ausschwenkvorgangs unterstützt dann die Spiralfeder 21 die Gasdruckfeder 17 und zieht diese gleichsam auseinander bzw. zieht Zylinder 19 und Kolben 20 dieser Gasdruckfeder 17 auseinander. Nach der Einwirkung der Gasdruckfedern 17, 18 und der Spiralfeder 21 klappen dann zum Schluss des Ausschwenk-/Ausklappvorgangs die beiden Mittelplattenteile 8, 9 unter Einwirkung der Schwerkraft in ihre den Tisch vergrößernde Endposition. Empfohlenermaßen weist der erfindungsgemäße Ausklapp-/Ausschwenkvorgang der Mittelplatte 3 somit drei Ausschwenkschritte auf, wobei zunächst die Gasdruckfedern 17, 18 in einem ersten Ausschwenkschritt das Ausschwenken einleiten - und bevorzugt über einen großen Teil bzw. über den größten Teil der Ausschwenkbewegung einwirken - und wobei in einem zweiten Ausschwenkschritt diese Ausschwenkbewegung durch ein Zusatzfederelement in Form einer Spiralfeder 21 unterstützt wird. Schließlich klappen in einem dritten Ausschwenkschritt die Mittelplattenteile 8, 9 unter Einwirkung der Schwerkraft vollständig aus.

Es liegt bevorzugt im Rahmen der Erfindung, dass im noch nicht ausgezogenen Zustand des Tisches zumindest eine Gasdruckfeder 17, 18 blockiert ist und dass beim Ausziehen der Tischplatten 1, 2 die Blockade der Gasdruckfeder 17, 18 gelöst wird, so dass dann die Mittelplatte 3 unter Einwirkung der Federkräfte selbsttätig bzw. automatisch ausklappbar/ausschwenkbar ist. Nach bevorzugter Ausführungsform ist in einer Tischplatte 1 ein Langloch 28 vorgesehen, in dem ein an einem Auslösehebel 29 angeschlossener Auslösebolzen 30 geführt wird. Wenn die Tischplatte 1 ausgezogen wird, kommt der Auslösebolzen 30 zur Anlage an dem Ende des Langlochs 28 und dadurch wird der Auslösehebel 29 betätigt, der auf einen Auslösemechanismus 22 einwirkt, der bei dieser Einwirkung die Blockade der Gasdruckfeder 17 löst, so dass der Ausklapp-/Ausschwenkvorgang beginnen kann. Nach bevorzugter Ausführungsform und im Ausführungsbeispiel ist dieses Ausziehen der Tischplatte 1 und die daraus resultierende Betätigung des Auslösemechanismus 22 die einzige manuelle Handhabung beim Ausklapp-/Ausschwenkvorgang der Mittelplatte 3. Ansonsten erfolgt das Ausklappen bzw. Aus-schwenken der Mittelplatte 3 selbsttätig bzw. voll automatisch.

## Patentansprüche

1. Ausziehbarer Tisch mit zumindest zwei ausziehbaren Tischplatten (1, 2), vorzugsweise mit zwei ausziehbaren Tischplatten (1, 2) und mit zumindest einer Mittelplatte (3), bevorzugt mit einer Mittelplatte (3), wobei die Mittelplatte (3) im ausgezogenen Zustand der Tischplatten (1, 2) zwischen den Tischplatten (1, 2) einbringbar ist und wobei die Mittelplatte (3) in nicht ausgezogenem Zustand der Tischplatte (1, 2) unterhalb zumindest einer Tischplatte (1, 2), vorzugsweise unterhalb der aneinandergrenzenden Tischplatten (1, 2) angeordnet ist, wobei beim Ausziehen der Tischplatten (1, 2) bzw. nach dem Ausziehen der Tischplatten (1, 2) die Mittelplatte (3) selbststätig bzw. automatisch unter Einwirkung von Federkraft bzw. von Federkräften in den Zwischenraum zwischen den Tischplatten (1, 2) einbringbar, insbesondere ausschwenkbar ist, wobei der Tisch zumindest ein Federelement, insbesondere zwei Federelemente, aufweist, wobei empfohlenermaßen ein Federelement bzw. jedes Federelement mit einem Ende (13) am Basisrahmen (4) des Tisches angeschlossen ist,
**dadurch gekennzeichnet,**
**dass** ein bzw. jedes am Basisrahmen (4) angeschlossene(s) Ende (13) in bzw. an einem Führungselement des Basisrahmens (4) geführt wird und dass dieses Ende (13) des Federelementes beim Ausklappen bzw. Ausschwenken und/oder beim Einklappen bzw. Einschwenken der Mittelplatte (3) in bzw. an dem Führungselement verschiebbar ist.

2. Tisch nach Anspruch 1,
**dadurch gekennzeichnet,**
**dass** die Mittelplatte (3) zumindest zwei, vorzugsweise zwei ausklappbare und sich im ausgezogenen Zustand des Tisches zur ausgeklappten Mittelplatte (3) ergänzende Mittelplattenteile (8, 9) aufweist.

3. Tisch nach Anspruch 2,
**dadurch gekennzeichnet,**
**dass** die beiden Mittelplattenteile (8, 9) im nicht ausgezogenem Zustand des Tisches übereinanderliegend bzw. aufeinanderliegend - insbesondere Mittelplattenteiloberfläche (10) auf Mittelplattenteiloberfläche (11) aufeinanderliegend - unterhalb zumindest einer Tischplatte (1, 2), vorzugsweise unterhalb der aneinander grenzenden Tischplatten (1, 2) angeordnet sind, wobei bevorzugt die Mittelplattenteile (8, 9) bzw. deren Mittelplattenteiloberflächen (10, 11) parallel bzw. im Wesentlichen parallel zu den Tischplatten (1, 2) angeordnet sind.

4. Tisch nach einem der Ansprüche 2 oder 3,
**dadurch gekennzeichnet,**
**dass** die beiden Mittelplattenteile (8, 9) über zumindest ein Scharnier (12) miteinander verbunden sind, wobei die beiden Mittelplattenteile (8, 9) beim Ausziehen bzw. nach dem Ausziehen des Tisches unter der Einwirkung der Federkraft bzw. der Federkräfte um die Scharnierachse bzw. die Scharnierachsen in die ausgeklappte bzw. ausgeschwenkte Position der Mittelplatte (3) überführbar sind.

5. Tisch nach einem der Ansprüche 1 bis 4,
**dadurch gekennzeichnet,**
**dass** die Federkraft bzw. die Federkräfte quer, insbesondere senkrecht bzw. im Wesentlichen senkrecht zur Längsachse (L) des Tisches wirken.

6. Tisch nach einem der Ansprüche 1 bis 5,
**dadurch gekennzeichnet,**
**dass** das eine Federelement bzw. jedes Federelement mit dem anderen Ende (14) an der Mittelplatte (3), insbesondere an einem Mittelplattenteil (8, 9), angeschlossen ist.

7. Tisch nach Anspruch 6,
**dadurch gekennzeichnet,**
**dass** das Führungselement des Basisrahmens (4) als Führungsnut (15) des Basisrahmens (4) ausgebildet ist, in der das eine Ende (13) des bzw. jedes Federelements geführt wird.

8. Tisch nach einem der Ansprüche 6 oder 7,
**dadurch gekennzeichnet,**
**dass** ein bzw. jedes an der Mittelplatte (3) bzw. an einem Mittelplattenteil (8, 9) angeschlossenes Federelement mit seinem an der Mittelplatte (3) bzw. an dem Mittelplattenteil (8, 9) angeschlossenen Ende (14) in bzw. an einem zweiten Führungselement des Basisrahmens (4), vorzugsweise in einer zweiten Führungsnut (16) des Basisrahmens (4) geführt wird und dass dieses Ende (14) des Federelementes beim Ausklappen bzw. Ausschwenken und/oder beim Einklappen bzw. Einschwenken der Mittelplatte in bzw. an dem zweiten Führungselement bzw. in der zweiten Führungsnut (16) verschiebbar ist.

9. Tisch nach einem der Ansprüche 6 bis 8,
**dadurch gekennzeichnet,**
**dass** ein Federelement bzw. dass die Federelemente als Gasdruckfeder (17, 18) mit Zylinder (19) und darin geführtem Kolben (20) ausgebildet sind, wobei das dem Zylinder (19) gegenüberliegende Ende des Kolbens (20) an dem Basisrahmen (4) oder an der Mittelplatte (3) bzw. an einem Mittelplattenteil (8, 9) angeschlossen ist und/oder wobei das dem Kolben (20) gegenüberliegende Ende des Zylinders (19) an dem Basisrahmen (4) oder an der Mittelplatte (3) bzw. an einem Mittelplattenteil (8, 9) angeschlossen ist.

10. Tisch nach einem der Ansprüche 1 bis 9,
**dadurch gekennzeichnet,**
**dass** zumindest ein Zusatzfederelement zur Unterstützung der Federkraft zumindest einer Gasdruckfeder (17, 18) vorgesehen ist und wobei das Zusatzfederelement bevorzugt als Spiralfeder (21) ausgebildet ist.

11. Tisch nach einem der Ansprüche 1 bis 10,
**dadurch gekennzeichnet,**
**dass** im noch nicht ausgezogenen Zustand des Tisches zumindest ein Federelement, bevorzugt eine Gasdruckfeder (17, 18) blockiert ist und dass beim Ausziehen der Tischplatte (1, 2) bzw. der Tischplatten (1, 2) die Blockade des Federelementes mittels eines Auslösemechanismus (22) lösbar ist, so dass die Mittelplatte (3) unter Einwirkung der Federkraft bzw. der Federkräfte selbsttätig bzw. automatisch ausklappbar bzw. ausschwenkbar ist.

12. Tisch nach einem der Ansprüche 1 bis 11,
**dadurch gekennzeichnet,**
**dass** beim Ausklapp- bzw. Ausschwenkvorgang der Mittelplatte (3) - bevorzugt nach Lösen der Blockade eines Federelementes - in einem ersten Ausschwenkschritt ein Einwirken der Federelemente bzw. der Gasdruckfedern (17, 18) auf die Mittelplatte (3) stattfindet und dass dann in einem zweiten Ausschwenkschritt zumindest ein Federelement bzw. zumindest eine Gasdruckfeder (17, 18) durch ein Zusatzfederelement - insbesondere durch eine Spiralfeder (21) - unterstützt wird und dass vorzugsweise in einem dritten Ausschwenk- bzw. Ausklappschritt die Mittelplatte (3) bzw. die Mittelplattenteile (8, 9) unter Einwirkung der Schwerkraft in die die Oberfläche des Tisches vergrößernde Endposition überführbar sind.

## Claims

1. Pull-out table with at least two pull-out table tops (1, 2), preferably with two pull-out table tops (1, 2) and with at least one centre plate (3), wherein in the extended state of the table tops (1, 2) the centre plate can be brought in between the table tops (1, 2) and wherein when the table tops (1, 2) are not extended the centre plate (3) is arranged underneath at least one table top (1, 2), preferably underneath the adjoining table tops (1, 2), wherein as the table tops (1, 2) are extended or after the table tops (1, 2) are extended the centre plate (3) can be inserted, more particularly swivelled out, automatically or independently under the action of a spring force or spring forces into the interspace between the table tops (1, 2), wherein the table as at least one spring element, more particularly two spring elements, wherein one spring element or each spring element is expediently attached at one end (13) to the base frame (4) of the table, **characterised in that** one or each end (13) attached to the base frame (4) is guided in or on a guide element of the base frame (4) and that this end (13) of the spring element is displaceable in or on the guide element as the centre plate (3) is folded or swivelled out and/or is folded or swivelled in.

2. Table according to claim 1 **characterised in that** the centre plate (3) has at least two centre plate parts, preferably two unfolding centre plate parts (8, 9) which in the extended state of the table make up the unfolded centre plate (3).

3. Table according to claim 2 **characterised in that** the two centre plate parts (8, 9) in the non-extended state of the table are arranged one above or one on the other - more particularly with centre plate part surface (10) resting on centre plate part surface (11) - underneath at least one table top (1, 2), preferably underneath the adjoining table tops (1, 2), wherein the centre plate parts (8, 9) or their centre plate part surfaces (10, 11) are arranged parallel or substantially parallel to the table tops (1, 2).

4. Table according to one of claims 2 or 3 **characterised in that** the two centre plate parts (8, 9) are connected to one another via at least one hinge (12), wherein the two centre plate parts (8, 9) during or after extending the table can be moved under the effect of spring force or spring forces about the hinge axis or hinge axes into the unfolded swivelled out position of the centre plate (3).

5. Table according to one of claims 1 to 4 **characterised in that** the spring force or the spring forces act transversely, more particularly at right angles or substantially at right angles to the longitudinal axis (L) of the table.

6. Table according to one of claims 1 to 5 **characterised in that** the one spring element or each spring element is attached by the other end (14) to the centre plate (3,), more particularly to a centre plate part (8, 9).

7. Table according to claim 6 **characterised in that** the guide element of the base frame (4) is configured as a guide groove (15) of the base frame (4) in which one end (13) of the or each spring element is guided.

8. Table according to one of claims 6 or 7 **characterised in that** one or each spring element attached to the centre plate (3) or a centre plate part (8, 9) is guided by its end (14) attached to the centre plate (3) or to the centre plate part (8, 9) in or on a second guide element of the base frame (4), preferably in a second guide groove (16) of the base frame (4), and that this end (14) of the spring element is displaceable during unfolding or swivelling out and/or during folding up and swivelling in the centre plate in or on the second guide element or in the second guide groove (16).

9. Table according to one of claims 6 to 8 **characterised in that** a spring element or spring elements are designed as a gas compression spring (17, 18) with cylinder (19) and piston (20) guided therein, wherein the end of the piston (20) opposite the cylinder (19) is attached to the base frame (4) or to the centre plate (3) or a centre plate part (8, 9) and/or wherein the end of the cylinder (19) opposite the piston (20) is attached to the base frame (4) or to the centre plate (3) or to a centre plate part (8, 9).

10. Table according to one of claims 1 to 9 **characterised in that** at least one additional spring element is provided for boosting the spring force of at least one gas compression spring (17, 18) and wherein the additional spring element is preferably formed as a coil spring (21).

11. Table according to one of claims 1 to 10 **characterised in that** when the table has still not yet been extended at least one spring element, preferably a gas compression spring (17, 18) is blocked and that on pulling out the table top (1, 2) or the table tops (1, 2) the blocking of the spring element is releasable by means of a release mechanism (22) so that the centre plate (3) can be unfolded or swivelled out independently or automatically under the action of the spring force or the spring forces.

12. Table according to one of claims 1 to 11 **characterised in that** during unfolding or swivelling out the centre plate (3) - preferably after releasing the block of a spring element - in a first swivelling out step the spring elements or gas compression springs (17, 18) act on the centre plate (3) and that then in a second swivelling out step at least one spring element or at least one gas compression spring (17, 18) is boosted by an additional spring element - more particularly by a coil spring (21) - and that preferably in a third swivelling out or unfolding step the centre plate (3) or the centre plate parts (8, 9) can be transferred through gravity into the final position enlarging the surface area of the table.

## Revendications

1. Table à rallonges, avec au moins deux plateaux de table (1, 2) extractibles, de préférence avec deux plateaux de table (1, 2) extractibles et avec au moins un plateau central (3), de préférence avec un plateau central (3), sachant que le plateau central (3), lorsque les plateaux de table (1, 2) sont à l'état extrait, peut être amené entre les plateaux de table (1, 2), et sachant que le plateau central (3), lorsque les plateaux de table (1, 2) sont à l'état non extrait, sont disposés au-dessous d'au moins l'un des plateaux de table (1, 2), de préférence, au-dessous des plateaux de table (1, 2) adjacents, sachant que, lors de l'extraction des plateaux de table (1, 2), ou après l'extraction des plateaux de table (1, 2), le plateau central (3) peut être amené, en particulier pivoté, de lui-même, ou automatiquement, dans l'intervalle entre les plateaux de table (1, 2), sous l'effet d'une force élastique, ou de forces élastiques, sachant que la table présente au moins un élément faisant ressort, en particulier deux éléments faisant ressort, sachant qu'il est recommandé qu'un élément faisant ressort, ou que chaque élément faisant ressort soit raccordé, avec une extrémité (13), au cadre de base (4) de la table,
**caractérisée en ce que**
l'extrémité, ou chaque extrémité (13), raccordée au cadre de base (4) soit conduite dans, ou sur un élément de guidage du cadre de base (4) et que cette extrémité (13) de l'élément faisant ressort peut être déplacée dans, ou sur l'élément de guidage, lors de l'extraction ou du pivotement.

2. **Table selon** la revendication 1,
**caractérisée en ce que**
le plateau central (3) présente au moins deux composants de plateau central (8, 9), qui, de préférence, peuvent être extraits, et qui, lorsque la table est rallongée, se complètent pour former le plateau central (3) extrait.

3. Table selon la revendication 2,
**caractérisée en ce que**
les deux composants de plateau central (8, 9), lorsque la table n'est pas rallongée, sont disposés l'un au-dessus de l'autre ou l'un sur l'autre - en particulier, la surface de composant de plateau central (10) étant posée sur la surface de composant de plateau central (11) - au-dessous des plateaux de table (1, 2) adjacents, sachant que, de préférence, les composants de plateau central (8, 9), ou leurs surfaces de composant de plateau central (10, 11) sont disposés parallèlement, ou sensiblement parallèlement par rapport aux plateaux de table (1, 2).

4. Table selon l'une des revendications 2 ou 3,
**caractérisée en ce que**
les deux composants de plateau central (8, 9) sont reliés ensemble par l'intermédiaire d'au moins une charnière (12), sachant que, lors du rallongement, ou après le rallongement de la table, les deux composants de plateau central (8, 9), peuvent, sous l'effet de la force élastique, ou des forces élastiques, être amenés dans la position, dans laquelle ta table est extraite ou pivotée autour de l'axe ou des axes de charnière.

5. Table selon l'une des revendications 1 à 4,
**caractérisée en ce que**
la force élastique, ou ls forces élastiques agissent transversalement, en particulier perpendiculairement ou sensiblement perpendiculairement par rapport à l'axe longitudinal (L) de la table.

6. Table selon l'une des revendications 1 à 5,
**caractérisée en ce que**
l'élément faisant ressort, ou chaque élément faisant ressort est raccordé, avec l'autre extrémité (14), au plateau central (3), en particulier à un composant de plateau central (8, 9).

7. Table selon la revendication 5,
**caractérisée en ce que**
l'élément de guidage du cadre de base (4) est réalisé en forme de rainure de guidage (15) du cadre de base (4), dans laquelle est guidée l'extrémité (13) de l'élément faisant ressort, ou de chaque élément faisant ressort.

8. Table selon l'une des revendications 6 ou 7,
**caractérisée en ce que**
l'élément faisant ressort ou chaque élément faisant ressort, raccordé au plateau central (3) ou à un composant de plateau central (8, 9), est guidé, avec son extrémité (14), raccordée au plateau central (3) ou au composant de plateau central (8, 9), dans ou sur un deuxième élément de guidage du cadre de base (4), de préférence dans une deuxième rainure de guidage (16) du cadre de base (4), et que cette extrémité (14) de l'élément faisant ressort peut être déplacée dans ou sur le deuxième élément de guidage ou dans la deuxième rainure de guidage (16), lors de l'extraction ou du pivotement de sortie et / ou de l'escamotage ou du pivotement de rentrée du plateau central (3).

9. Table selon l'une des revendications 6 à 8,
**caractérisée en ce que**
l'élément faisant ressort ou les éléments faisant ressort sont réalisés en forme de ressorts sous pression de gaz (17, 18) avec cylindre (19) et piston (20), conduit dans celui-ci, sachant que l'extrémité du piston (20), opposée au cylindre (19), est raccordée au cadre de base (4) ou au plateau central (3) ou à un composant de plateau central (8, 9), et / ou sachant que l'extrémité du cylindre (19), opposée au piston (20), est raccordée au cadre de base (4) ou au plateau central (3) ou à un composant de plateau central (8, 9).

10. Table selon l'une des revendications 1 à 9,
**caractérisée en ce que**,
pour renforcer la force élastique d'au moins un ressort sous pression de gaz (17, 18), au moins un élément faisant ressort supplémentaire est prévu et sachant que l'élément faisant ressort supplémentaire est formé, de préférence, par un ressort en spirale (21).

11. Table selon l'une des revendications 1 à 10,
**caractérisée en ce que**,
quand la table n'est pas encore rallongée, au moins un élément faisant ressort, de préférence un ressort sous pression de gaz (17, 18), est bloqué et que, lors de l'extraction du plateau de table (1, 2) ou des plateaux de table (1, 2), l'élément faisant ressort peut être débloqué au moyen d'un mécanisme de déclenchement, de me lui-même ou automatiquement être extrait ou pivoté à l'extérieur sous l'effet de la force élastique ou des forces élastiques.

12. Table selon l'une des revendications 1 à 11,
**caractérisée en ce que** lors du processus d'extraction et ou de pivotement vers l'extérieur du plateau central (3) - de préférence après l'abolissement du blocage d'un élément faisant ressort - au cours d'une première étape de pivotement vers L'extérieur, les éléments faisant ressort ou les ressorts sous pression de gaz (17, 18) agissent sur le plateau central (3) et que, au cours d'une d'une deuxième étape de pivotement vers l'extérieur, un élément faisant ressort ou au moins un ressort sous pression de gaz (17, 18) est renforcé par un l'élément faisant ressort suppl'mentaire - en particulier par un ressort en spirale (21) - et que, de préférence, au cours d#une troisième étape de pivotemetn vers l'extérieur ou de déploiement, le plateau central (3) ou les composants de plateau central (8, 9) puissent être amenés en position finale, rallongeant la surface de la table, sous l'effet de la pesanteur.
